# EUROPÄISCHE PATENTSCHRIFT

(11) **EP 3 434 139 B1**
(45) Veröffentlichungstag und Bekanntmachung des Hinweises auf die Patenterteilung: **06.01.2021**
(21) Anmeldenummer: 18185520.6
(22) Anmeldetag: 25.07.2018
(51) Int. Cl.: A45B 25/22, E04F 10/06

(54) **STABILISATORSTANGENEINHEIT FÜR SONNENSCHUTZ**
STABILIZER STRUCTURE FOR SUN SCREEN
UNITÉ DE BARRE STABILISATRICE POUR PROTECTION SOLAIRE

(30) Priorität: 25.07.2017 DE 102017116844
(43) Veröffentlichungstag der Anmeldung: 30.01.2019
(73) Patentinhaber: May Gerätebau GmbH, 88422 Betzenweiler (DE)
(72) Erfinder: May, Karl-Heinz, 88422 Betzenweiler (DE)
(74) Vertreter: Prinz & Partner mbB

(56) Entgegenhaltungen:
- DE-C1- 10 028 836
- DE-U1-202010 011 307
- US-A- 4 640 332
- US-A- 5 207 255
- US-A1- 2007 062 565

## Beschreibung

Die Erfindung betrifft eine Stabilisatorstangeneinheit für einen Sonnenschutz, in Form eines Sonnenschirms oder einer Markise.

Gerade im Gastronomiebereich sind übergroße Schirme und Markisen im Einsatz, welche zunehmend ganzjährig genutzt werden. Dabei sollen diese Schirme bzw. Markisen möglichst auch dann genutzt werden, wenn Wind weht. Die Stabilität solcher enorm großen Sonnenschutzflächen bei Wind ist jedoch teilweise nicht ausreichend, sodass sie sehr schnell wieder zusammengefahren werden müssen, wenn Wind aufkommt. Es sind deshalb sogenannte Stabilisatorstangeneinheiten angedacht, bei denen die Streben des Sonnenschirms oder der Markise, auf welchen der Stoff aufliegt, mit dem Boden verbunden werden. Diese Stangeneinheiten sind Metallstangen, die am bodenseitigen Ende beispielsweise in feste Bodenhülsen oder an festen Bodenhülsen angebracht werden und am entgegengesetzten stangenseitigen Befestigungsende an der Stange angebracht werden. Mithilfe solcher Stangeneinheiten wird der Sonnenschutz enorm stabil und kann hohe Windlasten aushalten.

Die US 4 640 332 A offenbart eine Befestigungs- oder Klemmanordnung zur lösbaren Befestigung verschiedener Markisenstützenelemente an Stützrohren einer an einem Fahrzeug montierten Markisenvorrichtung.

In der US 5 207 255 A ist eine Markisenhalterung für eine einziehbare Markise mit einer Stützkante beschrieben, die von einer Vielzahl von Stangen getragen oder gestützt wird.

In der DE 20 2010 011 307 U1 ist eine Markise zur Überdachung von größeren freien Flächen offenbart, die auf eigenstabilen, höhenveränderlichen Stützsäulen aufliegt.

Die DE 100 28 836 C1 beschreibt eine Stützstange für eine Markise, bei der die Stange teleskopierbar ist und auf ihrer Oberseite ein Gewinde aufweist, auf deren Spitze ein wellenförmiger Stift befestigt ist.

Die US 2007/0062565 A1 offenbart einen Schirmrahmen, der unter anderem durch eine Rückhalteeinrichtung für den Einsatz bei starkem Wind ausgelegt ist, wie er häufig auf einem Boot mit relativ hohen Geschwindigkeiten vorkommt.

Die bislang angedachten Stabilisatorstangeneinheiten sollen gemäß der Aufgabe der vorliegenden Erfindung weiter so verbessert werden, dass sie noch höhere Windlasten aushalten und vor allem die Belastung der Stange trotzdem zurückgeht.

Dies wird durch eine Stabilisatorstangeneinheit nach Anspruch 1 erreicht.

Die erfindungsgemäße Stabilisatorstangeneinheit weist eine Winkelverstellvorrichtung auf, über die der Winkel des Arretierteils zur Stange veränderbar ist. Zudem umfasst die erfindungsgemäße Stabilisatorstangeneinheit eine Steckverbindung, mittels der das Anschlussteil werkzeugfrei von der Stange lösbar und an diese ankoppelbar ist, wobei die Steckverbindung als Bajonettverbindung ausgebildet ist. Alternativ oder zusätzlich ist die Winkelverstellvorrichtung der erfindungsgemäßen Stabilisatorstangeneinheit ein Gelenk, das eine horizontale Schwenkachse aufweist und die Schwenkachse gleichzeitig als Steckverbindung ausgebildet ist, zum werkzeugfreien Lösen und Entkoppeln der Stange vom Anschlussteil, wobei die Schwenkachse durch einen Querzapfen gebildet ist, der in eine T-Nut seitlich einsteckbar ist.

Die Winkelverstellvorrichtung sorgt dafür, dass die Stange und die Strebe in ihren unterschiedlichen Winkeln, die sie von Hause aus haben, bleiben können und keine Verspannung zwischen den beiden Teilen auftreten kann. Diese Verspannung sorgt nämlich bei bekannten Stabilisatorstangeneinheiten für eine zusätzliche permanente Belastung der Strebe, die die Dauerfestigkeit deutlich herabsetzt.

Die Winkelverstellvorrichtung hat eine Schwenkachse, die im aufgestellten Zustand der Stange horizontal verläuft, d. h. senkrecht zur Längsachse der Stange. Über diese horizontale Schwenkachse lässt sich das Anschlussteil an den Winkel der Strebe des Sonnenschutzes anpassen. Die Strebe eines Sonnenschirms oder einer Markise wird ebenfalls über eine horizontale Schwenkachse verstellt, sodass die Anpassung des Anschlussteils an den Winkel der Strebe möglich ist.

Die Winkelverstellvorrichtung kann so ausgebildet sein, dass der Winkel nicht arretiert werden kann, sodass permanent ein Winkelausgleich erfolgen kann. Ein weiterer Vorteil besteht darin, dass unterschiedlich aufgestellte oder ausgefahrene Markisen oder nicht exakt senkrecht ausgerichtete Stangen oder Sonnenschirme, bei denen die Streben nicht den optimalen, endgültigen Winkel zur Horizontalen aufweisen, spannungsfrei stabilisiert werden können, denn die Winkelverstellvorrichtung passt sich selbst dem tatsächlichen Winkel an.

Zudem ist die Winkelverstellvorrichtung ein Gelenk. Dieses Gelenk sorgt für eine Schwenkbarkeit zwischen Stange und Strebe. Wie zuvor bereits erwähnt, kann es von großem Vorteil sein, wenn dieses Gelenk nicht fixierbar ist, das heißt auch im Betrieb eine Bewegung zulässt.

Es gibt mehrere Möglichkeiten, die Winkelverstellvorrichtung und das Gelenk auszuführen. Beispielsweise kann das Gelenk eine Schwenkachse besitzen.

Darüber hinaus ist es wichtig, dass die Stabilisatorstangeneinheit sowohl schnell von dem Sonnenschutz demontierbar ist als auch schnell ankoppelbar ist. Die Stabilisatorstangeneinheit steht bei gutem Wetter nämlich im Zweifel im Weg und soll deshalb entfernt werden, wogegen bei aufziehendem schlechtem Wetter eine schnelle Fixierung der Stabilisatorstangeneinheit an den Sonnenschutz möglich sein soll. Die Steckverbindung löst dieses Problem, denn sie sorgt für ein werkzeugfreies Lösen und Ankoppeln der Stange von dem oder an das Anschlussteil. Darüber hinaus ist zu beachten, dass bei aufgespanntem Sonnenschutz die Strebe so weit vom Boden entfernt ist, dass der Bediener normalerweise mit den Händen nicht an das Anschlussteil heranreichen kann. Durch die Steckverbindung wird ganz einfach die Stange gegriffen und im Bereich des oberen Endes, wo die Steckverbindung vorgesehen ist, mit dem angrenzenden Teil gekoppelt. Die Steckverbindung ist dabei so ausgeführt, dass sie auch dann ankoppelbar ist, wenn die Strebe mehr als 2 m über dem Boden endet.

Die Steckverbindung ist zwischen Stange und Koppelstück, innerhalb des Koppelstücks oder zwischen Koppelstück und Anschlussteil vorhanden, wobei diese Aufzählung nicht abschließend ist.

Als Steckverbindung ist eine Bajonettverbindung vorgesehen.

Die Schwenkachse ist durch einen stangenseitigen Querzapfen gebildet, der in eine strebenseitige T-Nut seitlich einsteckbar ist. Natürlich kann die T-Nut auch in einem stangenseitigen Teil und der Querzapfen in einem strebenseitigen Teil vorhanden sein. Streben- und stangenseitig bedeutet, dass der Querzapfen vor der Koppelung mit der Stange direkt oder indirekt gekoppelt ist und die T-Nut an einem mit der Strebe direkt oder indirekt gekoppelten Teil.

Das Anschlussteil kann eine Aufnahme für die Strebe aufweisen, die insbesondere als umfangsmäßig geschlossene Öffnung ausgebildet ist.

Vorzugsweise ist das Anschlussteil permanent an der zugeordneten Strebe befestigt, sodass auch bestehende Sonnenschirme oder Markisen mit der Stabilisatorstangeneinheit ausgestattet werden können.

Durch die Ausbildung des Anschlussteils mit einer Aufnahme ist es möglich, die Strebe entweder gänzlich unbearbeitet zu lassen oder allenfalls mit einer kleinen Bohrung zu versehen, sodass die Strebe selbst in ihrer Stabilität zum Anbringen der Stabilisatorstangeneinheit nicht geschwächt wird.

Die Form der Aufnahme kann der Außenkontur der Strebe angepasst sein, sodass sich zum Beispiel ein Gleitsitz bilden kann.

Am Anschlussteil kann zumindest ein Befestigungsmittel vorhanden sein, um das Anschlussteil an der Strebe zu fixieren. Dieses Befestigungsmittel ist beispielsweise eine Klemmschraube, dank derer keine Bohrung in der Strebe notwendig ist.

Die Stange selbst ist als höhenvariable Teleskopstange ausgebildet. Damit ist sie universell für unterschiedliche Sonnenschirme und Markisen einsetzbar. Die Teleskopstange ist insbesondere mit einer oberen und einer unteren Stange versehen, die ineinandergesteckt sind und mit einem Schnellverschluss aneinander fixierbar sind, wenn die Höhe eingestellt ist.

Eine Variante der Erfindung sieht vor, dass die Steckverbindung zwischen zwei Teilen des Koppelstücks ausgebildet ist. Dies ermöglicht es beispielsweise, das Koppelstück stets als Standardbaugruppe zu verwenden und abhängig von der Strebe ein daran angepasstes Anschlussteil zu verwenden, welches dann wiederum an dem standardmäßigen Koppelstück angebracht werden muss. Somit sind für die verschiedenen Geometrien von Streben nur die Anschlussteile individuell.

Die Schwenkachse erstreckt sich senkrecht zur Längsachse der Strebe.

Die vorerwähnte Schwenkachse kann gleichzeitig als Steckverbindung ausgebildet sein, zum werkzeugfreien Lösen und Koppeln der Stange vom bzw. an das Anschlussteil. Somit hat die Schwenkachse eine Doppelfunktion.

Zwischen Anschlussteil und Stange lässt sich eine vertikale Einstellvorrichtung zum vorzugsweise stufenlosen Verstellen des Abstands des Anschlussteils zur

Stange ausbilden. Mit dieser Einstellvorrichtung können sehr schnell und sehr genau vertikale Höhenunterschiede ausgeglichen werden, damit die Strebe durch die Stabilisatorstangeneinheit nicht nach oben oder nach unten gedrückt wird und damit spannungsfrei bleibt. Diese vertikale Einstellvorrichtung ist vorzugsweise zusätzlich zur Teleskopstange vorgesehen, die nur eine Grobausrichtung in vertikaler Richtung erlaubt.

Die Einstellvorrichtung ist insbesondere eine vertikal verlaufende Schraube. Diese Schraube kann Teil der Steckverbindung sein, um erneut Doppelfunktionen zu realisieren.

Das Koppelstück weist gemäß einer Ausführungsform einen Kugelkopf auf, der auf einer Pfannenfläche aufliegt und eine Schwenkbewegung quer zur Schwenkachse, insbesondere senkrecht zur Schwenkachse, zwischen benachbarten Teilen erlaubt. Diese besondere Ausbildung erlaubt einen Winkelausgleich seitlich zur Strebe für den Fall, dass beispielsweise die Verankerung des bodenseitigen Endes der Stange nicht exakt vertikal verläuft. In diesem Fall könnte die Strebe seitlich gebogen werden. Über den Kugelkopf lässt sich auch in dieser Schwenkrichtung ein Ausgleich schaffen.

Insbesondere ist der Kugelkopf zwischen einem stangenseitigen und einem strebenseitigen Teil des Koppelstücks ausgebildet.

Eine weitere Option besteht darin, die Winkelverstellvorrichtung zwischen Anschlussteil und Koppelstück auszubilden, womit das Koppelstück relativ einfach ausführbar ist. Insbesondere ist eines der beiden Teile als Gabel mit Schwenkachse ausgeführt, wobei in der Gabel das andere der beiden Teile aufgenommen ist.

Weitere Merkmale und Vorteile der Erfindung ergeben sich aus der nachfolgenden Beschreibung und aus den nachfolgenden Zeichnungen, auf die Bezug genommen wird.

In den Zeichnungen zeigen:
- Figur 1 eine Seitenansicht der erfindungsgemäßen Stabilisatorstangeneinheit, die an einen Sonnenschirm angekoppelt ist,
- Figur 2 eine perspektivische Seitenansicht einer ersten Ausführungsform der erfindungsgemäßen Stabilisatorstangeneinheit,
- Figur 3 einen Längsschnitt durch die Stabilisatorstangeneinheit nach Figur 2,
- Figur 4 eine Seitenansicht einer zweiten Ausführungsform der erfindungsgemäßen Stabilisatorstangeneinheit,
- Figur 5 eine Schnittansicht durch die Stabilisatorstangeneinheit nach Figur 4 längs der Linie V-V,
- Figur 6 eine Schnittansicht durch die erfindungsgemäße Stabilisatorstangeneinheit nach Figur 4 längs der Linie VI-VI,
- Figur 7 eine Schnittansicht durch das Koppelteil längs der Linie VII-VII in Figur 4, und
- Figur 8 eine weitere Schnittansicht durch die Stabilisatorstangeneinheit längs der Linie VIII-VIII in Figur 4.

In Figur 1 ist ein Sonnenschutz in Form eines Sonnenschirms oder einer Markise, mit einem Fuß 12 und mehreren von der Spitze des Fußes 12 ausgehenden Streben 14, die Enden 16 besitzen, dargestellt. Auf den Streben 14 ist ein Stoff aufgespannt, der zu Übersichtlichkeitszwecken hier weggelassen ist.

Am Ende 16 einer Strebe 14 ist eine Stabilisatorstangeneinheit 18 angebracht, die ein bodenseitiges, unteres Ende 20 besitzt, welche beispielsweise in einer Bodenhülse 22 verankert ist. Am oberen, stangenseitigen Ende 24 ist die Stabilisatorstangeneinheit 18 an der Strebe 14 befestigt.

Damit wird nicht nur der Strebe 14, sondern dem gesamten Sonnenschutz eine deutlich höhere Stabilität gegeben, insbesondere wird die Windanfälligkeit reduziert. Natürlich können auch mehrere Stabilisatorstangeneinheiten 18 an entsprechenden Streben 14 befestigt werden.

Figur 2 zeigt eine Stabilisatorstangeneinheit, welche aus mehreren Abschnitten besteht. Der oberste Abschnitt ist ein sogenanntes Anschlussteil 26, mit einer durchgehenden Aufnahme 28 in Form einer Öffnung, deren Innenkontur der Außenkontur der Strebe 14 im Bereich des Endes 16 angepasst ist, sodass beide eine Gleitverbindung miteinander bilden. Spiel ist so weit wie möglich zwischen diesen Teilen nicht vorhanden oder gerade so ausreichend, dass die Gleitverschiebung möglich ist. Über Befestigungsmittel 30, hier in Form von Schrauben, die bis in die Aufnahme 28 ragen, lässt sich das Anschlussteil 26 an der zugeordneten Strebe 14 klemmen.

Das Anschlussteil 26 ist vorzugsweise permanent an der Strebe 14 angebracht. Dies dient dazu, eine schnelle und einfache Anbringung des Rests der Stabilisatorstangeneinheit im Falle eines aufkommenden Windes zu erreichen.

Das Anschlussteil 26 sitzt über nicht gezeigte Schraubverbindungen auf einem sogenannten Koppelstück 32, welches mehrteilig ausgeführt sein kann, wie dies in den Figuren 2 bis 4 dargestellt ist.

Gemäß den Figuren 2 bis 4 umfasst das Koppelstück ein oberes Teil 34, welches permanent mit dem Anschlussstück 26 verbunden ist, beispielsweise über nicht gezeigte Schraubverbindungen, und ein davon lösbares unteres Teil 36, welches in das obere Rohr 38 einer Stange 40 in Form einer Teleskopstange eingeschoben und darin über beispielsweise Schrauben 42 befestigt ist.

Das untere Teil 36 bleibt permanent an der Stange 40 befestigt. Die Stange 40 hat darüber hinaus ein unteres Rohr 44, in das das obere Rohr 38 eingeschoben wird. Beide Rohre 38, 44 lassen sich über eine Schnellverbindung 46 mit Hebeln so miteinander klemmen oder voneinander lösen, dass eine schnelle Längenverstellung der Stange 40 möglich ist.

Das Koppelstück 32 umfasst eine sogenannte Winkelverstellvorrichtung 48, die im vorliegenden Fall gleichzeitig auch eine Steckverbindung 50 bildet, mit der die Stange 40 an das Anschlussteil 26 angekoppelt werden kann, und zwar werkzeugfrei.

Die Winkelverstellvorrichtung 48 umfasst im vorliegenden Fall ein Gelenk, über das das obere Teil 34 gegenüber dem unteren Teil 36 um eine Horizontalachse verschwenkbar ist. Das Gelenk hat eine entsprechende Schwenkachse 52 in Form eines quer und damit senkrecht zur Längsachse A verlaufenden Zapfens, welcher an einem schraubenähnlichen Verbindungsstück 54 angebracht ist, welches vertikal verläuft und über ein am Außenumfang vorgesehenes Gewinde 56 in ein entsprechendes Innengewinde im unteren Teil 36 einschraubbar ist.

Der Zapfen 52 und das Verbindungsstück 54 bilden eine T-Form und eine Art Verriegelungsteil, welches in einer T-förmigen Nut 60 im oberen Teil 34 aufgenommen werden kann. Die T-förmige Nut 60 ist, wie in Figur 2 zu sehen ist, vom Außenmantel des oberen Teils 34 ausgehend, sodass das Verriegelungsteil bestehend aus Zapfen 52 und Verbindungsstück 54 seitlich in die Nut 60 eingefahren werden kann, um das Koppelstück 32 zusammenzustecken.

Am unteren Ende des Verbindungsstücks 54 ist eine Anschlagscheibe 64 angebracht, die seitlich über das Verbindungsstück 54 vorsteht und verhindert, dass das Verbindungsstück 54 nach oben aus dem unteren Teil 36 herausgedreht werden kann.

Die Gewindeverbindung zwischen dem Verbindungsstück 54 und dem unteren Teil 36 dient als vertikale Einstellvorrichtung zum stufenlosen Verstellen des Abstands des Anschlussteils 26 zur Stange 40, um eine Feinjustage in der Höhe zu ermöglichen.

Eine weitere Besonderheit bei der dargestellten Stabilisatorstangeneinheit wird durch einen am unteren Ende des oberen Teils 34 vorgesehenen Kugelkopf 70 erreicht, der auf einer auf der Oberseite des unteren Teils 36 ausgebildeten Pfannenfläche 72 aufliegt. Durch dieses Kugelgelenk ist es möglich, die an der Strebe 14 befestigte Einheit aus Anschlussteil 26 und oberem Teil 34 im Winkel gemäß Figur 3 (siehe Pfeil X) relativ zur Längsachse A der Stange 40 auszurichten, wenn einerseits die Strebe 14 nicht exakt, mit Bezug auf Figur 3, in ihrer Mittelachse zur Achse A ausgerichtet ist oder wenn die Verankerung für die Stange 40 nicht exakt vertikal verläuft. Entsprechend ist auch die vertikale Öffnung 80 im oberen Teil 34, durch die sich das Verbindungsstück 54 hindurch erstreckt, entweder übergroß oder leicht nach unten konisch aufgeweitet ausgeführt.

Im Folgenden wird das Ankoppeln der Stabilisatorstangeneinheit 18 an die Strebe 14 beschrieben.

Wie bereits zuvor erläutert, sind an der Strebe 14 permanent das Anschlussteil 24 und das mit ihm befestigte obere Teil 34 befestigt.

Die Einheit aus Teleskopstange 40 und unterem Teil 36 wird bei Bedarf vom Bediener erfasst, und der Bediener führt das T-förmige Verriegelungsteil in die komplementäre Nut 60 ein. Anschließend wird das untere Ende 20 in die Verankerung, hier in die Hülse 22, gesteckt, wobei dabei vorzugsweise die Schnellverbindung 46 gelöst ist.

Durch Drehen des oberen Rohres 38 wird das untere Teil 36 mitgedreht und damit kommt es zu einer Relativdrehung zwischen dem unteren Teil 36 und dem Verbindungsstück 54, worauf eine Höhenverstellung erfolgt. Diese Höhenverstellung wird als Feinjustagemöglichkeit genutzt. Anschließend wird die Schnellverbindung 46 geschlossen.

Ein Winkelversatz in Richtung des Pfeils Y in Figur 2 zwischen der Strebe 14 und der Stange 40, genauer gesagt der Achse A, wird über die Winkelverstellvorrichtung 50, hier die frei drehende Schwenkachse 52, ermöglicht. Auch Bewegungen der Strebe können hiermit ausgeglichen werden.

Bei der Ausführungsform nach den Figuren 4 bis 8 werden funktionsgleiche oder gleiche Teile mit denselben, bereits eingeführten Bezugszeichen versehen, sodass im Folgenden nur auf die Unterschiede eingegangen werden muss. Auch hier ist das Anschlussteil 26 samt einem oberen Teil 34 permanent an der Strebe 14 befestigt. Als Winkelverstellvorrichtung ist ein Gelenk-Kugelkopf 82 vorgesehen, welcher über einen horizontalen Zapfen 83 mit dem oberen Teil 34 gekoppelt ist und damit schwenkbar ist. Der Gelenk-Kugelkopf 82 erlaubt auch eine Winkelausrichtung in Richtung des Doppelpfeils X in Figur 4. Am unteren Ende des Gelenkkopfs 82 ist ein Teil eines Bajonettverschlusses vorgesehen, nämlich der männliche Teil in Form eines seitlich vorstehenden Stiftes 84 (siehe Figur 8) mit zwei seitlich vorstehenden Enden. Das untere Teil 36 weist die entsprechende weibliche Aufnahme des Bajonettverschlusses auf. Von oben gesehen ist hierzu ein Schlitz 86 vorhanden (siehe Figur 7), durch welchen das untere Ende des Gelenkkopfs 82 samt des Stifts 84 hindurchgeführt werden müssen. Anschließend kommt es zu einer Drehung um die Achse A, etwa um 90 Grad, indem das untere Teil 36 entsprechende kuchenstückförmige Ausnehmungen 88 besitzt (siehe Figur 8). Die Drehung erfolgt, bis der Stift 84 mit seinen Enden Anschlagflächen 90 am unteren Teil 36 erreicht hat. Dann ist die Verriegelung erfolgt. Um diese Stellung auch zu fixieren, können beispielsweise eine oder mehrere federbelastete Rastkugeln 92 (siehe Figuren 6 und 8) vorgesehen sein, welche den Stift 84 in der verriegelten Endposition gemäß Figur 8 halten.

Bei dieser Ausführungsform erfolgt somit das Ankoppeln und Lösen der Teleskopstange von der Strebe 14 durch diese Bajonettverbindung. Natürlich kann eine entsprechende oder ähnliche Bajonettverbindung auch zwischen der Stange 40 und dem Koppelstück 32 oder zwischen dem Koppelstück 32 und dem Anschlussteil 36 erfolgen. Es muss keine Bajonettverbindung innerhalb des Koppelstücks 32 zwingend vorgesehen sein, wie dies in den Figuren 4 bis 8 dargestellt ist. Der Vorteil der dargestellten Lösung liegt darin, dass bei unterschiedlichen Streben nur das Anschlussstück 26 verändert werden muss, die übrigen Teile können identisch bleiben.

Bei den gezeigten Ausführungsformen ist der Winkel des Anschlussteils an den Winkel der Strebe des Sonnenschirms oder der Markise anpassbar. Die Winkelverstellvorrichtung ist nicht arretierbar, sodass ein permanenter Winkelausgleich erfolgen kann, wenn beispielsweise Windböen aufkommen. Dies reduziert die Belastung auf die Strebe und die Gelenke im Sonnenschutz erheblich.

Alternativ zu den gezeigten Ausführungsformen kann die Steckverbindung auch zwischen dem Anschlussteil 26 und dem Koppelstück vorgesehen sein, beispielsweise indem gemäß Figur drei das Anschlussteil 26 und das Teil 34 einstückige ausgeführt sind. Dann bleibt dieses kombinierte Teil permanent an der Strebe befestigt.

Darüber hinaus kann die Steckverbindung auch zwischen dem Koppelstück und der Stange 40 vorhanden sein, indem zum Beispiel am oberen Rand der Stange in deren Seitenwand auf gegenüberliegenden Abschnitten jeweils eine L-förmige Nut eingeschnitten ist, in die von oben ein Quersteg, der die Schwenkachse bildet, eingeführt werden kann. Damit die Schwenkachse in diesem Fall jedoch immer rechtwinklig zur Längsachse der Strebe verlaufen kann und an diese angepaßt werden kann, sollte die Stange 40 ein oberes Glied haben, welches um die Längsachse A der Stange 40 drehbar ist, um die notwendige Anpassung der Lage der Schwenkachse zu ermöglichen.

Die Stabilisatorstangeneinheit kann auch dazu verwendet werden, Trennwände aufzubauen. Zwischen benachbarten Stangen 40 lassen sich Verbindungsstangen durch die Aufnahmen 28 zur Bildung eines Rahmens stecken. Dazwischen wird eine flexible Sichtwand, zum Beispiel Plane, gespannt.

## Patentansprüche

1. Stabilisatorstangeneinheit für einen Sonnenschutz zum lösbaren Arretieren an eine Strebe (14) des Sonnenschutzes, mit einer Stange (40) mit einem bodenseitigen, unteren Ende (20) und einem entgegengesetzten strebenseitigen, oberen Ende (24), einem Anschlussteil (26) zum formschlüssigen, lösbaren Befestigen an der Strebe (14), einem Koppelstück (32), über das das Anschlussteil (26) am oberen Befestigungsende (24) angebracht werden kann, und mit einer Winkelverstellvorrichtung, über die der Winkel des Anschlussteils (26) zur Stange (40) veränderbar ist, und
wobei eine Steckverbindung vorgesehen ist, mittels der das Anschlussteil (26) werkzeugfrei von der Stange (40) lösbar und an diese ankoppelbar ist, wobei die Steckverbindung als Bajonettverbindung ausgestaltet ist und/oder
wobei die Winkelverstellvorrichtung ein Gelenk ist, das eine horizontale Schwenkachse aufweist und die Schwenkachse (52) gleichzeitig als Steckverbindung ausgebildet ist, zum werkzeugfreien Lösen und Entkoppeln der Stange (40) vom Anschlussteil (26), wobei die Schwenkachse (52) durch einen Querzapfen (52) gebildet ist, der in eine T-Nut (60) seitlich einsteckbar ist.

2. Stabilisatorstangeneinheit nach Anspruch 1, **dadurch gekennzeichnet, dass** das Anschlussteil (26) eine Aufnahme (28) für die Strebe (14) aufweist, die insbesondere als umfangsmäßig geschlossene Öffnung ausgebildet ist.

3. Stabilisatorstangeneinheit nach einem der vorhergehenden Ansprüche, **dadurch gekennzeichnet, dass** am Anschlussteil (26) zumindest ein Befestigungsmittel (30) vorhanden ist, um das Anschlussteil (26) an der Strebe (14) zu fixieren.

4. Stabilisatorstangeneinheit nach einem der vorhergehenden Ansprüche, **dadurch gekennzeichnet, dass** die Stange (40) als höhenvariable Teleskopstange ausgebildet ist.

5. Stabilisatorstangeneinheit nach einem der vorhergehenden Ansprüche, **dadurch gekennzeichnet, dass** die Steckverbindung zwischen zwei Teilen (34, 36) des Koppelstücks (32), zwischen Stange (40) und Koppelstück (32) oder zwischen Koppelstück (40) und Anschlussteil (26) ausgebildet ist.

6. Stabilisatorstangeneinheit nach einem der vorhergehenden Ansprüche, **dadurch gekennzeichnet, dass** zwischen Anschlussteil (26) und Stange (40) eine vertikale Einstellvorrichtung zum vorzugsweise stufenlosen Verstellen des Abstandes von Anschlussteil (26) zur Stange (40) vorgesehen ist.

7. Stabilisatorstangeneinheit nach Anspruch 6, **dadurch gekennzeichnet, dass** die vertikale Einstellvorrichtung ein vertikal verlaufendes schraubenähnliches Verbindungsstück (54) ist, die in ein Innengewinde eingedreht werden kann, insbesondere wobei das Verbindungsstück (54) Teil der Steckverbindung ist.

8. Stabilisatorstangeneinheit nach einem der vorhergehenden Ansprüche, **dadurch gekennzeichnet, dass** das Koppelstück (32) einen Kugelkopf (70) aufweist, der auf einer Pfannenfläche (72) aufliegt und eine Schwenkbewegung quer zur Schwenkachse der Winkelverstellvorrichtung zwischen benachbarten Teilen erlaubt.

9. Stabilisatorstangeneinheit nach Anspruch 8, **dadurch gekennzeichnet, dass** der Kugelkopf (70) zwischen einem oberen und einem unteren Teil (34, 36) des Koppelstücks (32) ausgebildet ist.

## Claims

1. A stabilizer pole unit for a sunshade for releasable locking to a strut (14) of the sunshade, comprising a pole (40) having a lower end (20) on the ground side and an opposite upper end (24) on the strut side, a connecting part (26) for a form-fitting releasable fastening to the strut (14), a coupling piece (32) by means of which the connecting part (26) can be mounted to the upper fastening end (24), and an angle adjustment device by means of which the angle of the connecting part (26) in relation to the pole (40) can be changed, and
wherein a plug connection is provided, by means of which the connecting part (26) can be released from and coupled to the pole (40) without a tool, the plug connection being in the form of a bayonet connection, and/or
wherein the angle adjustment device is a joint which includes a horizontal pivot pin, and the pivot pin (52) is at the same time configured as a plug connection, for releasing and uncoupling the pole (40) from the connecting part (26) without a tool, the pivot pin (52) being formed by a transverse pin (52) which is adapted to be inserted laterally into a T-slot (60).

2. The stabilizer pole unit according to claim 1, **characterized in that** the connecting part (26) has a mount (28) for the strut (14), which is configured in particular as a circumferentially closed opening.

3. The stabilizer pole unit according to either of the preceding claims, **characterized in that** the connecting part (26) has at least one fastening means (30) provided thereon to fix the connecting part (26) in position on the strut (14).

4. The stabilizer pole unit according to any of the preceding claims, **characterized in that** the pole (40) is formed as a height-variable telescopic pole.

5. The stabilizer pole unit according to any of the preceding claims, **characterized in that** the plug connection is formed between two parts (34, 36) of the coupling piece (32), between the pole (40) and the coupling piece (32), or between the coupling piece (40) and the connecting part (26).

6. The stabilizer pole unit according to any of the preceding claims, **characterized in that** a vertical adjusting device for preferably continuously adjusting the distance between the connecting part (26) and the pole (40) is provided between the connecting part (26) and the pole (40).

7. The stabilizer pole unit according to claim 6, **characterized in that** the vertical adjusting device is a vertically extending bolt-like connecting piece (54) and can be screwed into an internal thread, in particular wherein the connecting piece (54) is part of the plug connection.

8. The stabilizer pole unit according to any of the preceding claims, **characterized in that** the coupling piece (32) includes a spherical head (70) which rests on a ball socket surface (72) and allows a pivoting movement between neighboring parts, transverse to the pivot pin of the angle adjustment device.

9. The stabilizer pole unit according to claim 8, **characterized in that** the spherical head (70) is formed between an upper and a lower part (34, 36) of the coupling piece (32).

## Revendications

1. Unité de barre stabilisatrice pour protection solaire pour l'arrêt détachable sur une entretoise (14) de la protection solaire, comportant une barre (40) qui présente une extrémité inférieure (20) côté sol et une extrémité supérieure (24) opposée côté entretoise, une partie de raccordement (26) pour la fixation détachable par coopération de formes sur l'entretoise (14), une pièce de couplage (32) au moyen de laquelle la partie de raccordement (26) est apte à être montée sur l'extrémité de fixation supérieure (24), et un dispositif d'ajustage angulaire au moyen duquel l'angle de la partie de raccordement (26) par rapport à la barre (40) est modifiable, et
une liaison par enfichage étant prévue, au moyen de laquelle la partie de raccordement (26) est apte à être détachée de la barre (40) et à être couplée à celle-ci sans outil, la liaison par enfichage étant réalisée sous forme de liaison à baïonnette, et/ou
le dispositif d'ajustage angulaire étant une articulation qui présente un axe de pivotement horizontal, et l'axe de pivotement (52) étant en même temps réalisé sous forme de liaison par enfichage pour un détachement et découplage sans outil de la barre (40) de la partie de raccordement (26), l'axe de pivotement (52) étant formé par un tenon transversal (52) qui est apte à être enfiché dans une rainure en T (60).

2. Unité de barre stabilisatrice selon la revendication 1, **caractérisée en ce que** la partie de raccordement (26) présente un logement (28) pour l'entretoise (14), qui est en particulier réalisé sous forme d'orifice circonférentiellement fermé.

3. Unité de barre stabilisatrice selon l'une des revendications précédentes, **caractérisée en ce qu'**au moins un moyen de fixation (30) est présent sur la partie de raccordement (26) pour fixer la partie de raccordement (26) à l'entretoise (14).

4. Unité de barre stabilisatrice selon l'une des revendications précédentes, **caractérisée en ce que** la barre (40) est réalisée sous forme de barre télescopique variable en hauteur.

5. Unité de barre stabilisatrice selon l'une des revendications précédentes, **caractérisée en ce que** la liaison par enfichage est réalisée entre deux parties (34, 36) de la pièce de couplage (32), entre la barre (40) et la pièce de couplage (32), ou entre la pièce de couplage (40) et la partie de raccordement (26).

6. Unité de barre stabilisatrice selon l'une des revendications précédentes, **caractérisée en ce qu'**il est prévu un dispositif de réglage vertical entre la partie de raccordement (26) et la barre (40) pour un ajustage de préférence en continu de la distance entre la partie de raccordement (26) et la barre (40).

7. Unité de barre stabilisatrice selon la revendication 6, **caractérisée en ce que** le dispositif de réglage vertical est une pièce de liaison (54) qui est similaire à une vis et s'étend verticalement et qui est apte à être vissée dans un taraudage, la pièce de liaison (54) faisant en particulier partie de la liaison par enfichage.

8. Unité de barre stabilisatrice selon l'une des revendications précédentes, **caractérisée en ce que** la pièce de couplage (32) présente une tête sphérique (70) qui repose sur une surface de coussinet (72) et permet un mouvement en pivotement transversal à l'axe de pivotement du dispositif d'ajustage angulaire entre des parties adjacentes.

9. Unité de barre stabilisatrice selon la revendication 8, **caractérisée en ce que** la tête sphérique (70) est réalisée entre une partie supérieure et une partie inférieure (34, 36) de la pièce de couplage (32).
